# EUROPÄISCHE PATENTSCHRIFT

(11) **EP 0 080 068 B1**
(45) Veröffentlichungstag und Bekanntmachung des Hinweises auf die Patenterteilung: **03.09.1986**
(21) Anmeldenummer: 82109807.6
(22) Anmeldetag: 23.10.1982
(51) Int. Cl.: B61F 5/26

(54) **Lagerung des Radsatzes an Eisenbahnfahrzeugen in einem Drehgestellrahmen**
Mounting of a wheel-set in a bogie frame of a railway vehicle
Ensemble de palier pour train de roues de véhicules ferroviaires dans un châssis de boggie

(30) Priorität: 24.11.1981 DE 3146444
(43) Veröffentlichungstag der Anmeldung: 01.06.1983
(73) Patentinhaber: Waggon Union GmbH, D-5900 Siegen (DE)
(72) Erfinder: Kramer, Rolf, Dipl.-Ing., D-5900 Siegen 21 (DE); Ahlborn, Günter, D-5900 Siegen 21 (DE); Fiedler, Eberhard, D-5900 Siegen 1 (DE); Lohmann, Alfred, D-5900 Siegen 31 (DE); Troche, Gerhard, D-4972 Löhne 1 (DE)
(74) Vertreter: Eberhard, Friedrich, Dr.

## Beschreibung

Die Erfindung betrifft die Lagerung des Radsatzes von Eisenbahnfahrzeugen in einem Drehgestellrahmen, wobei der Radsatz über Achslagergehäuse oder über Achslagergehäuse und Adapter ohne Zwischenschaltung von Federelementen direkt in den Seitenwangen des Rahmens gelagert ist, die Abfederung des Wagenkastens über eine Wiege des Drehgestells erfolgt, die Seitenwangen durch eine schubsteife Verbindung miteinander verbunden sind und auf der Oberseite des Achslagergehäuses oder des Adapters eine zum Radsatz rotationsparallel gekrümmt verlaufende Stützfläche vorgesehen ist, auf der sich die Seitenwange mit einer wahlweise ebenen Stützfläche eines seitenwangenfesten Stützchues abstüzt.

Drehgestelle, deren Radsätze ohne Zwischenschaltung von Federelementen direkt in den Seitenwangen des Drehgestellrahmens gelagert sind, finden seit Jahren insbesondere im Bereich der Eisenbahngüterwagen Verwendung. Die Abfederung des Wagenkastens gegenüber dem Drehgestell erfolgt dabei üblicherweise mittels einer im Drehgestell federnd gelagerten Wiege. Die auf diesem System basierenden Drehgestell-Konstruktionen zeichnen durch besondere Einfachheit aus. Die bekannteste Variante der genannten Drehgestelle ist das sogenannte Diamond-Drehgestell, dessen Rahmensystem aus zwei Seitenwangen und einem diese verbindenden Wiegentrüger besteht. Die Nachteile des Diamond-Drehgestells liegen darin, daß durch die lose Führung zwischen Wiege und Seitenwangen die Rechteckgeometrie in den Radführungspunkten nicht gegeben ist und im Gleisbogen ober beim Sinuslauf antiradiale Achseinstellungen zum Gleis eintreten können.

Mit den durch die Forderungen nach höherer Wirtschaftlichkeit zunehmenden Fahrgeschwindigkeiten erhöhen sich bei diesen Drehgestellsystemen unproportional die Unterhaltungskosten, da der Rad- und Spurkranzverschleiß durch die genannten Nachteile sehr hoch ist. Eine gewisse Verbesserung der Laufeigenschaften bei einem Drehgestell der eingangs genannten Art wurde dadurch erzielt, daß unterhalb des Wiegenträgers eine schubsteife Verbindung zwischen den beiden Seitenwangen angeordnet wurde. Hierdurch erhielt man eine Verbesserung der Laufeigenschaften und Verschleißreduzierung der Radsätze. Es wurden jedoch bei weitem nicht die bezüglich der Wirtschaftlichkeit erwartete Kostensenkung und die dem Stand der Technik angepaßte Verbesserung der aufgüte erreicht. Diese geforderten Kriterien lassen sich nur dann erreichen, wenn eine radiale Achseinstellung im Gleisbogen gegeben ist. Diese radiale Achseinstellung muß mit entsprechend optimierten Rückstellkräften ausgerüstet sein, die den Radführungskräften aus Achslast und Geschwindigkeit angepaßt sind. Aus dem Verhältnis der Rückstellkräfte zu den Radführungskräften ist abzuleiten, daß die radiale Achseinstellung lastabhängig sein muß.

Bei Drehgestellen mit Achsabfederung wird dieses in der Regel durch Schaken mit Federbolzen und Schakensteinen erreicht, die mit optimierter Pendellänge ausgelegt sein können. Bei Untersuchungen zu diesem Thema wurde bereits frühzeitig (siehe "Einfluß der Gelenkkonstruktion einer Wiege auf die effektive Fendellünge", Glasers Annalen 93 von 1969, Nr. 10) festgestellt, daß der durch die unterschiedlichen Radien des Schakenbolzens und der entsprechenden Bohrung in dem Schakenstein bewirkte Abrollvorgang zwischen deren Stützflächen von großer Bedeutung für die den Radsatz führende Rückstellkomponente ist. Übertragen auf ein achsfederloses Drehgestell sind diese Erkenntnisse auch bereits angewendet worden (DT-A-2 805 407). Bei dieser vorbekannten Konstruktion wurden die unterschiedlichen Radien der oben genannten Erkenntnisse auf den Außendurchmesser des Achslagergehäuses bzw. auf ein im Rahmen des Drehgestells fest angeordnetes Gegenstück übertragen, wobei wiederum der Radius des Achslagergehäuses auf seiner Außenseite kleiner ist als der des entsprechenden, auf dem Achslagergehäuse abwälzbar lagernden Gegenstücks des Fahrzeugrahmens. Bei diesem bekannten System wird zwar eine gewisse Radialeinstellung der Achsen im Gleisbogen mit entsprechenden Rückstellkräften erreicht, es wird jedoch systembedingt die Verwindung des Drehgestells bei unebenem Gleis unberücksichtigt gelassen. Ein weiterer Nachteil dieser vorbekannten Ausführung besteht darin, daß der Herstellungsaufwand der benötigten Bauteile relativ hoch ist und somit einer wirtschaftlichen Fertigung entgegen steht.

Eine Konstruktion der eingangs genannten Art ist durch die DE-C-277 663 bekannt geworden. Dort ist das feste, mit einem besonderen Achslagerkasten oder Bügel einteilige Gegenstück plan ausgebildet, auf dem das Achslagergehäuse mit seiner gewölbten Oberfläche in einer laufradparallelen Ebene abrollt, so daß die Achse horizontal ausgelenkt wird.

Eine bei Gleisunebenheiten gegebene relative Abrollbewegung zwischen Achslagergehäuse und Rahmen in einer durch die Achse gehenden vertikalen Ebene ist durch die US-A-3 381 629 gegeben. Zu diesem Zweck sind zwischen Achslagergehäuse und Rahmen zwei aufeinander liegende Teile eingeschaltet, und zwar ein Adapter und ein beidseitig mit Metallplatten bewehrtes elastisches Element, die die entsprechende Bewegung gestatten. Diese Lösung der vertikalen Achsauslenkung ist vielteilig.

Die Aufgabe der Erfindung besteht darin, bei einer Radsatz-Lagerung der eingangs genannten Art die der Achsauslenkung dienenden Teile so zu gestalten und anzuordnen, daß die optimale Radialeinstellung der Radsätze sowohl im Gleisbogen, als auch bei unebenem Gleis und auch gleichzeitig ermöglicht ist und daß die benötigten Bauteile wirtschaftlich herstellbar und im Wartungsdienst leicht austauschbar sind.

Gemäß der Erfindung wird diese Aufgabe dadurch gelöst, daß die Stützfläche auf dem Achslagergehäuse oder dem Adapter durch eine gesonderte, ortsfeste Stützplatte gebildet ist die Stützfläche des Stützschuhes eben oder um eine zur Längsrichtung des Drehgestells parallel verlaufende Achse von unten konkav ist und daß zwischen den beiden Stützflächen ein mit Seitenführungen (Anlageflächen und Anschlagnocken) ausgestattetes Rollpendel mit Auflageflächen gelagert ist, die mit den Stützflächen der Stützplatte und des Stützschuhs bei Rotationssymmetrie zu diesen Flächen derart korrespondieren, daß die Stützfläche der Stützplatte einen kleineren Radius als die korrespondierende Auflagefläche des Rollpendels und die Stützfläche des Stützschuhs einen größeren Radius als die korrespondierende Auflagefläche des Rollpendels aufweist.

Durch die Erfindung wird eine Achsführung erreicht, die einer Achsführung mittels Pendelschaken entspricht. Durch optimale Auslegung der Radien der Stütz- und Auflageflächen kann die Funktion von Schaken sowohl für die Längs- als auch für die Querpendelung der Achseinstellung nachvollzogen werden. Bei richtiger Wahl der geometrischen Größen der Radien erhält man am Achslager eine Rückstellkraft, die der Radsatzlast, sowie der Längsverschiebung des Lagers proportional ist. Bei der Auslegung der geometrischen Größen kann darauf geachtet werden, daß eine ausreichend große Rückstellkraft vorhanden ist, daß jedoch die Rückstellkraft nie so groß wird, daß der Radsatz zum Längsgleiten gezwungen wird.

Zweckmäßig ist die Stützfläche der Stützplatte durch etwa vertikale, ebene Anschlagflächen in Längsrichtung begrenzt und die mit der Stützfläche der Stützplatte korrespondierende Auflagefläche des Rollpendels mit zwei sich vor die Anschlagflächen der Stützplatte legenden Seitenführungen versehen. Durch diese Anschlagflüchen wird das Rollpendel bzw. das Achslagergehäuse gegen Verschieben in Längsrichtung gesichert. Auf der Oberseite weist vorteilhaft das Rollpendel an seinen Querenden jeweils einen nach oben ragenden Anschlagnocken auf, deren jeder auf der einander zugekehrten Seite vertikal und eben ausgeführt ist und die etwa vertikal ausgeführten Querenden des Stützschuhs mit Spiel umgreift. Diese Anschlagnocken sichern das Rollpendel gegenüber dem Drehgestellrahmen gegen Querverschieben.

Die Stützfläche des Stützschuhs ist zweckmäßig an ihren Längsenden durch nach unten ragende Bunde begrenzt, wobei das Rollpendel an seinen Längsenden durch vertikale Anlageflächen begrenzt ist, die von innen an den Bunden des Stützschuhs mit Spiel anliegen. Bunde und Anlageflächen sichern des Rollpendel gegenüber dem Drehgestellrahmen gegen Längsverschieben.

Das Achslagergehäuse des Achslagers ist über den Adapter mit Längsspiel in Achshalterführungen der Seitenwangen des Drehgestells gelagert, wobei der Adapter sich nach unten keilförmig verjüngend ausgebildet ist. Durch diese Maßnahme wird ein zwängungsfreies Pendeln der Achsen in Längsrichtung mit flüchiger Anlage in den extremen Pendelstellungen erreicht.

Der Adapter ist an seinen Querenden mit nach oben ragenden Anschlägen versehen, die das Rollpendel an dessen Querenden umgreifen. Hierdurch wird eine Sicherung gegen Querverschieben zwischen Radsatz und Rollpendel erreicht.

Einzelheiten der Erfindung werden anhand eines Ausführungsbeispiels in der Zeichnung erläutert.

Es zeigen
Fig. 1 einen Teilausschnitt der Seitenansicht eines Drehgestells mit der Lagerung gemäß der Erfindung, z. T. im Schnitt,
Fig. 2 einen Schnitt nach Linie 11-11 der Fig. 1, z. T. in Ansicht,
Fig. 3 das Rollpendel der Lagerung nach Fig. 1 in perspektivischer Darstellung,
Fig. 4 die Stützplatte der Lagerung nach Fig. 1 in perspektivischer Darstellung.

Der in der Zeichnung nicht näher dargestellte und für die Erfindung nicht wesentliche Drehgestellrahmen besteht hauptsüchlich aus den beiden Seitenwangen 1, einer diese verbindenden und über Federelemente in den Seitenwangen vertikal beweglich gelagerten Wiege und einem unterhalb der Wiege angeordneten, die beiden Seitenwangen 1 schubsteif aber drehelastisch verbindenden Querverband. In Achsausschnitten 2 der Seitenwangen 1 sind über Achslagergehäuse 4 der Achslager 3 die Radsätze gelagert. Jedes Achslagergehäuse 4 trägt auf seiner Oberseite fest einen Adapter 4a, der auf seinen Längsseiten mit nach unten konisch verjüngenden Anlageflüchen 5 versehen ist. Diese Anlageflächen 5 lagern mit Spiel zwischen vertikalen Achshalterführungen 6 der Achsausschnitte 2. Der Adapter 4a umfaßt mit Seitenführungen 4b die Achshalterführungen 6 und sichert so das Achslagergehäuse 4 gegen Verschieben in Achsrichtung. Auf seiner Oberseite ist jeder Adapter 4a flächig ausgebildet und trägt fest über stufenförmige Ansätze 9 gegen Längsverschiebung gesichert eine Stützplatte 10. Die Stützplatte 10 weist auf ihrer Oberseite einen in Achsrichtung verlaufenden Wulst 11 auf, dessen Längsseiten als vertikale oder sich konisch nach oben verjüngende Anschlagflächen 12 ausgebildet sind. Auf seiner Oberseite ist der Wulst 11 mit einer rotationsparallel zum Radsatz gekrümmt verlaufenden Stützflüche 13 versehen. Auf der Stützfläche 13 des Wulstes 11 der Stützplatte 10 lagert eine mit Seitenführungen 14 mit Spiel die Anschlagflächen 12 des Wulstes 11 umgreifendes Rollpendel 15 mit einer zum Radsatz rotationsparallel gekrümmt verlaufenden Auflagefläche 16, deren Radius größer ist als der der Stützflüche 13 der Stützplatte 10. Auf seiner Oberseite ist das Rollpendel um eine zur Längsrichtung des Drehgestells parallel verlaufenden Achse nach unten gekrümmt verlaufender Auflagefläche 17 versehen. Die Längsseiten des Rollpendels 15 sind als vertikale nach oben ragende Anlageflüchen 18 ausgebildet. An beiden Querenden weist das Rollpendel 15 nach oben ragende, innen vertikal und eben ausgebildete Anschlagnocken 19 auf. Auf der Auflagefläche 17 des Rollpendels 15 lagert die Seitenwange 1 des Drehgestellrahmens über eine rotationsparallel gekrümmt zu der Auflagefläche 17 des Rollpendels 15 verlaufende und mit größerem Radius als die Auflagefläche 17 des Rollpendels 15 versehene oder eben ausgebildete Stützfläche 20 eines Stützschuhs 21. Der Stützschuh 21 ist an seinen Längsenden mit innen vertikal verlaufenden Bunden 22 ausgerüstet gegen die die Anlageflächen 18 des Rollpendels 15, dieses gegen Längsverschiebung sichernd, anliegen. An den Querenden wird der Stützschuh 21 von den Anschlagnocken 19 des Rollpendels 15 mit Spiel umfaßt. In Querrichtung wird das Rollpendel 15 durch an dem Adapter 4a angeordnete Anschläge 23 gegen Verschieben gesichert.

Bei der erfindungsgemäßen Lagerung wälzt sich das Achslagergehäuse 4 mit dem Adapter 4a und der Stötzplatte 10 gegenüber dem Rollpendel 13 bei Kurvenfahrt des Drehgestells in Längsrichtung und gemeinsam mit dem Rollpendel 15 gegenüber dem Stützschuh bei Gleisunebenheiten in Querrichtung durch die unterschiedlichen Radien der Stütz- und Auflageflächen 13 und 16 bzw. 17 und 20 mit dem gleichen Effekt wie bei einer Achsführung mittels Pendelschaken ab. Durch optimierte Auslegung der entsprechenden Radien kann die Funktion von Schaken für die Achseinstellung nachvollzogen werden. Bei richtiger Wahl der geometrischen Größen erhält man am Achslager eine Rückstellkraft, die der Radsatzlast, sowie der Längsverschiebung des Lagers proportional ist. Bei der Auslegung der geometrischen Größen kann darauf geachtet werden, daß einmal eine ausreichend große Rückstellkraft vorhanden ist, daß zum anderen aber die Rückstellkraft nie so groß wird, daß der Radsatz zum Längsgleiten gezwungen werden könnte. Durch die Wahl der geometrischen Größen der Rollradien können die Parameter der Spurweite, der maximalen Geschwindigkeit, der Gleisbogenhäufigkeit und der kleinsten ansteuerbaren Gleisbögen berücksichtigt werden.

## Patentansprüche

1. Lagerung des Radsatzes von Eisenbahnfahrzeugen in einem Drehgestellrahmen wobei der Radsatz über Achslagergehäuse (4) oder über Achslagergehäuse (4) und Adapter (4a) ohne Zwischenschaltung von Federelementen direkt in den Seitenwangen (1) des Rahmens gelagert ist, die Abfederung des Wagenkastens über eine Wiege des Drehgestells erfolgt, die Seitenwangen (1) durch eine schubsteife Verbindung miteinander verbunden sind und auf der Oberseite des Achslagergehäuses (4) oder des Adapters (4a) eine zum Radsatz rotationsparallel gekrümmt verlaufende Stützfläche (13) vorgesehen ist, auf der sich die Seitenwange (1) mit einer wahlweise ebenen Stützfläche (20) eines seitenwangenfesten Stützschuhes (21) abstützt, dadurch gekennzeichnet, daß die Stützfläche (13) auf dem Achslagergehäuse (4) oder dem Adapter (4a) durch eine gesonderte, ortsfeste Stützplatte (10) gebildet ist, die Stützfläche (20) des Stützschuhes (21) eben oder um eine zur Längsrichtung des Drehgestells parallel verlaufende Achse von unten konkav ist und daß zwischen den beiden Stützflächen ein mit Seitenführungen (Anlageflächen 18 und Anschlagnocken 19) ausgestattetes Rollpendel (15) mit Auflageflächen (16 und 17) gelagert ist, die mit den Stützflächen (13 bzw. 20) der Stützplatte (10) und des Stützschuhs (21) bei Rotationssymmetrie zu diesen Flächen derart korrespondieren, daß die Stützfläche (13) der Stützplatte (10) einen kleineren Radius als die korrespondierende Auflagefläche (16) des Rollpendels (15) und die Stützfläche (20) des Stützschuhs (21) einen größeren Radius als die korrespondierende Auflagefläche (17) des Rollpendels (15) aufweist.

2. Lagerung nach Anspruch 1, dadurch gekennzeichnet, daß die Stützfläche (13) der Stützplatte (10) durch etwa vertikale, ebene Anschlagflächen (12) in Längsrichtung begrenzt ist und daß die mit der Stützfläche (13) der Stützplatte (10) korrespondierende Auflagefläche (16) des Rollpendels (15) mit zwei sich vor die Anschlagflächen (12) der Stützplatte (10) legenden Seitenführungen (14) versehen ist.

3. Lagerung nach den Ansprüchen 1 oder 2, dadurch gekennzeichnet, daß das Rollpendel (15) auf seiner Oberseite an seinen Querenden jeweils einen nach oben ragenden Anschlagnocken (19) aufweist, deren jeder auf der einander zugekehrten Seite vertikal und eben ausgeführt ist und die die etwa vertikal ausgeführten Querenden des Stützschuhs (21) mit Spiel umgreifen.

4. Lagerung nach einem der Ansprüche 1 bis 3, dadurch gekennzeichnet, daß die Stützfläche (20) des Stützschuhs (21) an ihren Längsenden durch nach unten ragende Bunde (22) begrenzt ist und daß das Rollpendel (15) an seinen Längsenden durch vertikale Anlageflächen (18) begrenzt ist, die von innen an den Bunden (22) des Stützschuhs (21) mit Spiel anliegen.

5. Lagerung nach den Ansprüchen 1 bis 4, dadurch gekennzeichnet, daß das Achslagergehäuse (4) des Achslagers (3) über den Adapter (4a) mit Längsspiel in Achshalterführungen (6) der Seitenwangen (1) des Drehgestells gelagert ist, wobei der Adapter (4a) sich nach unten keilförmig verjüngend ausgebildet ist.

6. Lagerung nach einem der Ansprüche 1 bis 5, dadurch gekennzeichnet, daß der Adapter (4a) an seinen Querenden mit nach oben ragenden Anschlägen (23) versehen ist, die das Rollpendel (15) an dessen Querenden umgreifen.

## Claims

1. Bearing arrangement for supporting a wheel set of a railway vehicle in a bogie frame, the wheel set being mounted by means of axle bearing housings (4) or by means of axle bearing housings (4) and adapters (4a) without interposition of spring elements directly in the side cheeks (1) of the frame, the springing of the vehicle body being effected through a cradle of the bogie, the side cheeks (1) being connected to one another by a connection rigid against thrust forces, and there being provided at the topside of the axle bearing housing (4) or the adapter (4a) a supporting surface (13) on which the side cheek (1) is supported with an optionally plane supporting surface (20) of a supporting shoe (21) fast with the side cheek, and which is curved to be rotationally parallel to the wheel set, characterised in that the supporting surface (13) is formed on the axle bearing housing (4) or adapter (4a) by a separate stationary supporting plate (10), the supporting surface (20) of the supporting shoe (21) is plane or is concave from below about an axis extending parallel to the longitudinal direction of the bogie, and that between the two supporting surfaces there is mounted a roll rocker (15) provided with side guides (abutment surfaces 18 and abutment dogs 19) and having bearing surfaces (16 and 17) which so correspond to the supporting surfaces (13, 20 respectively) of the supporting plate (10) and of the supporting shoe (21), there being rotational symmetry with respect to these surfaces, that the supporting surface (13) of the supporting plate (10) has a smaller radius than the corresponding bearing surface (16) of the roll rocker (15), and the supporting surface (20) of the supporting shoe (21) has a larger radius than the corresponding bearing surface (17) of the roll rocker (15).

2. Bearing arrangement according to claim 1, characterised in that the supporting surface (13) of the supporting plate (10) is bounded by substantially vertical, plane abutment surfaces (12) in the longitudinal direction, and that that bearing surface (16) of the roll rocker (15) which corresponds to the supporting surface (13) of the supporting plate (10) is provided with two side guides (14) situated before the abutment surfaces (12) of the supporting plate (10).

3. Bearing arrangement according to claim 1 or 2, characterised in that the roll rocker (15) comprises at its topside one at each of its transverse ends upwardly projecting abutment dogs (19), these dogs being each made plane and vertical at the mutually facing sides, and the said dogs extending with play about the substantially vertically formed transverse ends of the supporting shoe (21).

4. Bearing arrangement according to one of claims 1 to 3, characterised in that the supporting surface (20) of the supporting shoe (21) is bounded at its longitudinal ends by downwardly projecting flanges (22), and that the roll rocker (15) is bounded at its longitudinal ends by vertical abutment surfaces (18) which abut from the inside with some play on the flanges (22) of the supporting shoe (21).

5. Bearing arrangement according to one of claims 1 to 4, characterised in that the axle bearing housing (4) of the axle bearing (3) is mounted by means of the adapter (4a) with longitudinal play in axle holder guides (6) of the side cheeks (1) of the bogie, the adapter (4a) being constructed so as to narrow in wedge- shaped manner in the downward direction.

6. Bearing arrangement according to one of claims 1 to 5, characterised in that the adapter (4a) is provided at its transverse ends with upwardly projecting abutments (23) which extend about the roll rocker (15) at the transverse ends of the latter.

## Revendications

1. Montage de l'essieu de véhicules de chemin de fer dans un châssis de bogie, dans lequel l'essieu est monté directement dans les flasques (1) du châssis par l'intermédiaire d'un corps de boîte d'essieu (4) ou bien par l'intermédiaire d'un corps de boîte d'essieu (4) et d'un adaptateur (4a) sans insertion d'éléments élastiques, la suspension de la caisse est assurée par un balancier transversal du bogie, les flasques (1) sont reliés entre eux par une liaison rigide à la poussée et, sur le côté supérieur du corps de boîte d'essieu (4) ou de l'adaptateur (4a), est prévue une face d'appui (13) incurvée et parallèle, en rotation, à l'essieu monté, face sur laquelle s'appuie le flasque (1) par une face d'appui (20), facultativement plane, d'un sabot d'appui (21) solidaire du flasque, caractérisé par le fait que la face d'appui (13) est formée, sur le corps de boîte d'essieu (4) ou sur l'adaptateur (4), par une plaque d'appui (10) distincte, fixe, et la face d'appui (20) du sabot d'appui (21) est plane ou bien est concave par en-dessous et autour d'un axe parallèle à la direction longitudinale du bogie et, entre les deux faces d'appui, est monté, par les faces de support (16 et 17), un pendule de roulement (15) équipé de guidages latéraux (faces d'appui 18 et saillants de butée 19), les faces de support (16 et 17) correspondant aux faces d'appui (13 ou 20) de la plaque d'appui (10) et du sabot d'appui (21), par symétrie de rotation vis à vis de ces faces de telle sorte que la face d'appui (13) de la plaque d'appui (10) possède un rayon inférieur à celui de la face de support (16) correspondante du pendule de roulement (15) et que la face d'appui (20) du sabot d'appui (21) présente un rayon supérieur à celui de la face de support (17) correspondante de pendule de roulement (15).

2. Montage selon la revendication 1, caractérisée par le fait que la face d'appui (13) de la plaque d'appui (10) est limitée dans le sens longitudinal par des faces de butée (12) planes, à peu près verticales et la face de support (16) du pendule de roulement (15) correspond à la face d'appui (13) de la plaque d'appui (10) est munie de deux guidages latéraux (14) venant se placer devant des faces de butée (12) de la plaque d'appui (10).

3. Montage selon les revendications 1 ou 2, caractérisée par le fait que le pendule de roulement (15) présente sur son côté supérieur, à chacune de ses extrémités transversales, un saillant de butée (19) dirigé vers le haut qui présente sur le côté tourné vers l'autre saillant une configuration verticale et plane, ces saillants encadrant, avec jeu, les extrémités transversales à peu près verticales du sabot d'appui (21).

4. Montage selon l'une des revendications 1 à 3, caractérisée par le fait que la face d'appui (20) du sabot d'appui (21) est, à ses extrémités longitudinales, limitée par des collerettes dirigées vers le bas (22) et le pendule de roulement (15) est, à ses extrémités longitudinales, limité par des faces d'appui (18) verticales qui s'appuient, avec jeu et de l'intérieur, contre les collerettes (22) du sabot d'appui (21).

5. Montage selon l'une des revendications 1 à 4, caractérisée par le fait que le corps (4) de la boîte d'essieu (3) est monté avec jeu longitudinal, dans les guidages de butées d'essieu (6) des flasques (1) du bogie, par l'intermédiaire de l'adaptateur (4a), ce dernier se rétrécissant vers le bas en forme de coin.

6. Montage selon une des revendications 1 à 5, caractérisée par le fait que, à ses extrémités, l'adaptateur (4a) est muni de butées (23) dirigées vers le haut et qui enserrent le pendule de roulement (15) aux extrémités transversales de ce dernier.
